# EUROPÄISCHE PATENTSCHRIFT

(11) **EP 0 379 712 B1**
(45) Veröffentlichungstag und Bekanntmachung des Hinweises auf die Patenterteilung: **09.03.1994**
(21) Anmeldenummer: 89123624.2
(22) Anmeldetag: 21.12.1989
(51) Int. Cl.: B65H 45/14, B65H 45/20

(54) **Vorrichtung zum zickzackförmigen Falten einer Papierbahn**
Device for zig-zag folding a paper web
Dispositif de pliage en accordéon d'une bande de papier

(30) Priorität: 25.01.1989 CH 223/89
(43) Veröffentlichungstag der Anmeldung: 01.08.1990
(73) Patentinhaber: FALTEX AG, CH-5610 Wohlen (CH)
(72) Erfinder: Straub, Edwin, CH-4665 Oftringen (CH); Schmidlin, Werner, CH-5262 Frick (CH)
(74) Vertreter: Patentanwälte Schaad, Balass, Menzl & Partner AG

(56) Entgegenhaltungen:
- EP-A- 0 037 650
- DE-A- 1 934 292
- FR-A- 2 101 582
- FR-A- 2 348 883

## Beschreibung

Die vorliegende Erfindung betrifft eine Vorrichtung zum zickzackförmigen Falten einer Papierbahn gemäss dem Oberbegriff des Anspruchs 1.

Eine solche Vorrichtung ist beispielsweise aus der DE-PS 21 34 898 bekannt. Bei dieser bekannten Vorrichtung wird die zu faltende Papierbahn durch die in der Zuführung vorgesehene Rücklaufsperre hindurch in einer Ebene, die etwa rechtwinklig zu einer umlaufenden Oberfläche verläuft, gegen diese Oberfläche geführt. Sobald der vorlaufende Rand der Papierbahn an der Oberfläche zur Anlage kommt, wird der vorlaufende Randbereich der Papierbahn in Umlaufrichtung umgelenkt und einem ersten von dieser Oberfläche und einer Faltwalze gebildeten Falzspalt zugeführt. Zu dieser Faltwalze ist bezüglich der genannten Ebene symmetrisch eine weitere Faltwalze vorgesehen, die ebenfalls mit der Oberfläche zusammen einen Falzspalt bildet. Durch abwechselndes Antreiben der Oberfläche in der einen und in der anderen Richtung wird nun nach jeder Richtungsumkehr die mittels der Rücklaufsperre am Zurücklaufen entgegen der Zuführrichtung gehinderte Papierbahn im Bereich zwischen der Oberfläche und den beiden Faltwalzen ausgebuchtet und in den in Umlaufrichtung vorderen Falzspalt unter Bildung eines neuen Falzes eingeführt. Nach der Bildung des letzten Falzes wird die Oberfläche in derselben Umlaufrichtung weiter angetrieben, um die fertig gefaltete Papierbahn aus dem entsprechenden Falzspalt hinauszufördern.

Obwohl bei dieser bekannten Vorrichtung die Papierbahn vor dem Einführen mit ihrem seitlichen Rand an einer Leiste ausgerichtet wird, ist es nicht sichergestellt, dass die Papierbahn in gerader Richtung in den ersten Falzspalt eingezogen wird und somit die nachfolgenden Faltungen genau rechtwinklig zum seitlichen Rand der Papierbahn erfolgen. So ist es denkbar, dass der vorauslaufende Randabschnitt der Papierbahn, beispielsweise infolge unterschiedlicher Feuchtigkeit oder durch Lagerung auf Rollen, verformt ist und der vorauslaufende Rand der Papierbahn dadurch nicht über die gesamte Breite der Papierbahn gleichzeitig von der Oberfläche und der betreffenden Faltwalze erfasst und in den Falzspalt eingezogen wird. Dies kann zu einem einseitigen Zug in der Papierbahn führen, so dass deren Längsrichtung nicht mehr genau in Zuführrichtung verläuft. Insbesondere ist das Einführen der Papierbahn mit dem vorderen Rand voraus in den nach oben gerichteten Falzspalt sehr erschwert, da das Eigengewicht der Papierbahn entgegenwirkt. Desweiteren kann es bei der bekannten Vorrichtung zu Problemen führen, wenn der nachlaufende Rand der Papierbahn bei der letzten Richtungsumkehr der Oberfläche im Bereich zwischen der Rücklaufsperre und dem zuletzt aktiven Falzspalt zu liegen kommt. Dabei kann nach der Richtungsumkehr die Papierbahn gegebenenfalls bis zur Rücklaufsperre zurückweichen, was zu einer in ihrer Lage nicht genau definierten und sogar stark schräg verlaufenden Faltung führen kann. Falls der nachlaufende Rand der Papierbahn bei der letzten Richtungsumkehr im Bereich zwischen dem Falzspalt und dem Bereich des geringsten Abstandes zwischen den beiden Faltwalzen liegt, ist es denkbar, dass nach erfolgter Richtungsumkehr der nachlaufende Rand nun vorlaufend problemlos in den betreffenden Falzspalt einläuft. Es ist aber auch möglich, insbesondere wenn der Endabschnitt der Papierbahn in Richtung gegen die Zuführung verformt ist, dass eine weitere nicht kontrollierbare Faltung oder eine Ohrbildung erfolgt. Wegen den beiden letztgenannten Problemen wird bei der bekannten Vorrichtung das Ende der Papierbahn überwacht, um mittels einer Steuerung die letzte Richtungsumkehr zu verhindern. Dies hat erstens den Nachteil, dass die gefaltete Papierbahn nicht in beliebiger Richtung aus der Vorrichtung hinausgefördert werden kann, und dass zweitens bei kleinen Abständen zwischen aufeinanderfolgenden Faltungen nach der letzten Faltung ein Endabschnitt der Papierbahn übrig bleibt, der länger ist, als der Abstand zwischen zwei benachbarten Faltungen, so dass von Hand noch eine letzte Faltung nachträglich ausgeführt werden muss.

Aus der EP-A-0 037 650 ist eine Falzmaschine bekannt, bei der die beiden Falzspalte durch je eine Faltwalze und je eine mit diesen zusammenwirkende Oberfläche gebildet sind. Der Zwischenraum zwischen diesen Oberflächen wird von einem Leitblech überdeckt, auf dessen der Zuführung abgewandten Seite ein Führungsorgan mit rechenartig angeordneten Führungsschienen schwenkbar gelagert ist. Zum Leiten des vorauslaufenden Randes einer zugeführten Papierbahn zum ersten Falzspalt wird das Führungsorgan verschwenkt, so dass die Führungsschienen durch das Leitblech hindurch in den Stauraum eingreifen. Vor der ersten Richtungsumkehr der Oberflächen wird das Führungsorgan wieder ausserhalb dem Stauraum zurückverschwenkt und verbleibt dort, bis eine neue Papierbahn zum Falten zugeführt wird.

Es ist daher eine Aufgabe der vorliegenden Erfindung, eine gattungsgemässe Vorrichtung zum zickzackförmigen Falten einer Papierbahn zu schaffen, welche einen geraden Einzug der Papierbahn gewährleistet und gleichzeitig eine unkontrollierte Faltung beim Ausfördern der gefalteten Papierbahn verhindert.

Diese Aufgabe wird durch die Merkmale des kennzeichnenden Teiles des Anspruchs 1 gelost.

Der von dem einen Führungsorgan und einer Faltwalze gebildete Durchlass richtet den vorlaufenden Randabschnitt der Papierbahn auf seiner gesamten Breite aus und führt den vorlaufenden Rand der Papierbahn definiert in einen ersten Falzspalt ein. Die Führungsorgane bilden zusammen mit den Faltwalzen einen Führungskanal, in welchem die Papierbahn bis zum Einlauf in den Falzspalt geführt ist. Es ist somit ohne weiteres auch möglich, die Papierbahn mit ihrem vorauslaufenden Rand in einen ersten nach oben gerichteten Falzspalt einzuführen. Bei jeder Richtungsumkehr des Antriebes werden die Führungsorgane in der jeweiligen Umlaufrichtung der Oberfläche gegen die andere Endstellung verschoben. Dadurch wird der ausgebuchtete Abschnitt der Papierbahn, definiert geführt, in den Bereich des Einlaufs des nächsten Falzspaltes gebracht, was die Genauigkeit der Faltung erhöht.

Befindet sich der nachlaufende Rand der Papierbahn bei einer Richtungsumkehr der Oberfläche im Bereich zwischen den Führungsorganen und der rücklaufsperre, so erfolgt eine genau rechtwinklig zum Seitenrand verlaufende letzte Faltung, da das in Umlaufrichtung hintere Führungsorgan den Endabschnitt der Papierbahn auf der gesamten Breite geführt in den Bereich des Einlasses des betreffenden Falzspaltes bringt. Befindet sich vor einer Richtungsumkehr der nachlaufende Rand der Papierbahn im Bereich zwischen einem Falzspalt und den Führungsorganen, so wird die Bildung eines weiteren Falzes oder eines Ohres verhindert, da der Durchlass ein Ausbiegen des hinteren Randabschnittes der Papierbahn in Richtung gegen die Zuführung verhindert. In entsprechender Weise gewährleisten die Führungsorgane ein genaues und vollständiges Falten einer Papierbahn mit kleinem Abstand zwischen benachbarten Faltungen.

Durch den verengten Durchlass wird somit der von der Zuführung herkommende Abschnitt der Papierbahn und auch der zwischen der Oberfläche und den Führungsorganen liegende Abschnitt der Papierbahn genau geführt.

Bevorzugte Ausbildungsformen der Vorrichtung sind in den abhängigen Ansprüchen angegeben.

Die vorliegende Erfindung wird nun anhand eines in den Figuren vereinfacht dargestellten Ausführungsbeispieles näher beschrieben.

Es zeigen rein schematisch:
- Fig 1 und 2: in Ansicht dasselbe Faltgerät, wobei die Führungsorgane je in einer anderen Endlage dargestellt sind, und
- Fig. 3: eine Seitenansicht des Gerätes in Richtung des Pfeiles III der Fig. 1 ohne die Zuführung.

Das in den Figuren gezeigte Faltgerät weist eine Zuführung 10 mit einem Zuführkanal 12 für die gestrichelt dargestellte Papierbahn 14 auf. In Zuführrichtung Z gesehen ist im Endbereich des Zuführkanals 12 eine Rücklaufsperre 16 angeordnet. Dem Ende des Zuführkanals 12 folgend sind je auf der einen und auf der anderen Seite der Rücklaufsperre 16 angeordnete Falzspalten 18, 18′ vorgesehen. Diese Falzspalten 18, 18′ werden von der Oberfläche 20 eines drehbar gelagerten und mittels eines nicht dargestellten Antriebes abwechslungsweise in der einen und in der anderen Richtung umlaufend angetriebenen Antriebszylinders 22 und je einer gegen diese vorgespannten Faltwalze 24, 24′ gebildet. Der Endbereich des Zuführkanals 12 verläuft bezüglich des Antriebszylinders 22 ungefähr in radialer Richtung und die beiden Faltwalzen 24, 24′ sind ungefähr symmetrisch zur durch den Endbereich des Zuführkanals 12 definierten Ebene angeordnet. Im Bereich zwischen den beiden Falzspalten 18, 18′ begrenzen der Antriebszylinder 22 und die Faltwalzen 24, 24′ einen mit 26 bezeichneten Stauraum.

Mit 28 und 30 sind zwei Führungsorgane bezeichnet, die mehrere parallel zueinander verlaufende in Axialrichtung des Antriebszylinders 22 voneinander beabstandete, rechenartig angeordnete Führungsschienen 32 aufweisen. Die gegeneinander gerichteten freien Enden 34 der Führungsschienen 32 beider Führungsorgane 28, 30 sind voneinander beabstandet und liegen auf je einer parallel zur Drehachse 36 des Antriebszylinders 22 verlaufenden Linie. Die Führungsschienen 32 jedes Führungsorgane 28, 30 sind an ihren den freien Enden 34 abgewandten Endbereichen 38 an einem in axialer Richtung verlaufenden Träger 40 befestigt.

Wie dies weiter unten ausführlich beschrieben ist, sind die beiden Führungsorgane 28, 30 zusammen von einer in den Figuren 1 und 3 dargestellten unteren Endlage in eine in der Figur 2 gezeigten obere Endlage und wieder zurück bringbar. In der unteren Endlage stehen die Führungsschienen 32 des oberen Führungsorganes 28 in den Stauraum 26 vor, und die freien Enden 34 begrenzen zusammen mit der unteren Faltwalze 24 einen Durchlass 42 für die Papierbahn 14 (siehe insbesondere Fig. 1). In dieser unteren Endlage sind die Führungsschienen 32 des unteren Führungsorganes 30 aus dem Bereich des Stauraumes 26 herausgezogen.

In der oberen Endlage (Fig.2) der Führungsorgane 28, 30 sind die Führungsschienen 32 des oberen Führungsorganes 28 aus dem Stauraum 26 herausgezogen und der Durchlass 42 wird nun durch die obere Faltwalze 24' und die freien Enden 34 der nun in den Stauraum 26 hineinreichenden Führungsschienen 32 des unteren Führungsorganes 30 gebildet. Die Führungsschienen 32 verlaufen in ihren freien Endbereichen etwa koaxial zum Antriebszylinder 22 und weisen auf der vom Antriebszylinder 22 abgewandten und der Zuführung 10 zugewandten Seite Führungsflächen 44 auf, die zusammen mit der Mantelfläche der Faltwalze 24, 24', mit welcher sie den sich verengenden Durchlass 42 für die Papierbahn 14 bilden, einen spitzen Winkel α einschliessen (Fig. 1). Im Bereich zwischen dem Ende des Zuführkanals 12 und dem Durchlass 42 bilden die beiden Faltwalzen 24, 24' und die betreffenden Führungsflächen 44 eine kanalförmige Führung für die Papierbahn 14.

Wie dies insbesondere aus der Figur 3 ersichtlich ist, weist jede Faltwalze 24, 24' mehrere auf einer betreffenden Faltwalzenwelle 46, 46' frei drehbar gelagerte Walzen 48 auf, die in axialer Richtung voneinander beabstandet sind und zwischen welchen jeweils die Führungsschienen 32 hindurchgeführt sind. Dabei verlaufen die Führungsschienen 32 zwischen dem Antriebszylinder 22 und der betreffenden Faltwalzenwelle 46, 46'. Die Faltwalzenwellen 46, 46' sind an Schwenkhebeln 50 angeordnet, welche gegen den Antriebszylinder 22 vorgespannt sind (Fig. 1 und 2). An mindestens einer Führungsschiene 32 jedes Führungsorganes 28, 30 ist ein bezüglich des Antriebszylinders 22 ungefähr in radialer Richtung gegen aussen vorstehender Anschlagnocken 52, 52' vorgesehen, welcher zusammen mit der betreffenden Faltwalzenwelle 46, 46' die jeweilige Endlage der Führungsorgane 28, 30 definiert. In der in der Figur 1 gezeigten unteren Endlage steht der Anschlagnocken 52 des oberen Führungsorganes 28 an der Faltwalzenwelle 46′ der oberen Faltwalze 24′ an, und in der in der Figur 2 gezeigten oberen Endlage stützt sich der Anschlagnocken 52′ des unteren Führungsorganes 30 an der Faltwalzenwelle 46 der unteren Faltwalze 24 ab.

Wie dies aus der Figur 3 besonders gut ersichtlich ist, sitzt der Antriebszylinder 22 drehfest auf einer Drehwelle 60, welche an seitlichen Lagerschildern 62 frei drehbar gelagert ist. Auf der Welle 60 sitzt ebenfalls drehfest ein Kettenrad 64, das über eine strichpunktiert angedeutete Kette 66 mit dem nicht dargestellten Antrieb verbunden ist. Beidseits des Antriebszylinder 22 ist im Bereich zwischen diesem und dem jeweiligen Lagerschild 62 ein Halteorgan 68 auf der Welle 60 frei drehbar gelagert. Jedes Halteorgan 68 weist drei in radialer Richtung verlaufende und gegeneinander ungefähr um 120° versetzte Haltearme 70, 70′ und 72 auf, deren freie Enden in radialer Richtung über den Antriebsylinder 22 vorstehen. Im Bereich zwischen den beiden Haltearmen 70, 70′ sind die Faltwalzen 24, 24′ und die Zuführung 10 angeordnet und an ihren Endbereichen sind die Träger 40 für die Führungsschienen 32 der Führungsorgane 28, 30 befestigt. Die Haltearme 72 weisen in ihren Endbereichen gegeneinander gerichtete Nasen 74 auf, die in den Bereich des Antriebszylinders 22 vorstehen. An ihnen sind in radialer Richtung verlaufende Ausnehmungen 76 ausgebildet, in welchen je ein Reibschuh 78 geführt ist, welcher mittels einer Feder 80 gegen die Oberfläche 20 des Antriebszylinders 22 vorgespannt ist.

Beim Drehen des Antriebszylinders 22 im Gegenuhrzeigersinn werden die Halteorgane 68 infolge der Reibung zwischen den Reibschuhen 78 und der Oberfläche 20 mitgenommen bis der Anschlagnocken 52 des oberen Führungsorganes 28 an der Faltwalzenwelle 46′ ansteht (Fig. 1). Sobald die dadurch definierte untere Endlage der Führungsorgane 28, 30 erreicht ist, gleiten die Reibschuhe 78 an der Oberfläche 20 des sich weiterdrehenden Antriebszylinders 22, wodurch sichergestellt ist, dass die Führungsorgane 28, 30 in der unteren Endlage verbleiben. Wird hingegen der Antriebszylinder 22 im Uhrzeigersinn angetrieben, so werden auch die Halteorgane 68 im Uhrzeigersinn mitgenommen, bis der Anschlagnocken 52′ des unteren Führungsorganes 30 an der Faltwalzenwelle 46 ansteht. Beim Weiterdrehen des Antriebszylinders 22 im Uhrzeigersinn wird infolge der Reibung zwischen den Reibschuhen 78 und der Oberfläche 20 des Antriebszylinders 22 die obere Endlage der Führungsorgane 28, 30 beibehalten.

Die Rücklaufsperre 16 weist mehrere nebeneinander angeordnete Förderwalzen 82, von welchen in den Figuren 1 und 2 nur eine sichtbar ist, auf, welche mit einem in Zuführrichtung Z wirksamen Freilauf verbunden sind. Bezüglich dem Zuführkanal 12, den Förderwalzen 82 gegenüberliegend, sind frei drehbar gelagerte Kugeln 84 vorgesehen, die in Richtung gegen die Förderwalzen 82 vorgespannt sind. Der Zuführkanal 12 ist durch parallel zueinander verlaufende obere und untere Führungsbleche 86 begrenzt, welche im Bereich der Rücklaufsperre 16 für die Förderwalzen 82 und die Kugeln 84 Ausnehmungen 88 aufweisen. Die Förderwalzen 82 und Kugeln 84 bilden einen Förderspalt 90 für die im Zuführkanal 12 geführte Papierbahn 14. Die Förderwalzen 82 sind für das Einführen der Papierbahn 14 in das Faltgerät angetrieben. Sobald der vorlaufende Randabschnitt der Papierbahn 14 in einen ersten Falzspalt 18 eingeführt ist, sind die Förderwalzen 82 nicht mehr angetrieben und wirken nur noch als Rücklaufsperre für die Papierbahn 14.

Der Rücklaufsperre 16 vorgelagert und dem ersten Falzspalt 18 nachgelagert ist je ein schematisch dargestellter Sensor 92, 92′ vorgesehen, welche mit einer nicht dargestellten Steuervorrichtung verbunden sind, welche den Antrieb für den Antriebszylinder 22 und das Antreiben der Förderwalzen 82 steuert. Diese Sensoren 92, 92′, beispielsweise Lichtschranken, geben jeweils ein Signal ab, wenn der vorlaufende Rand 94 der Papierbahn 14 unter ihnen durchläuft. In der Figur 1 befindet sich der vorlaufende Rand 94 der Papierbahn 14 im Bereich des zweiten Sensors 92′.

Der Vollständigkeit halber sei noch erwähnt, dass die Führungsschienen 32 zusammen mit der Oberfläche 20 des Antriebszylinders 22 auf der bezüglich des betreffenden Falzspaltes 18, 18′ dem Stauraum 26 gegenüberliegenden Seite je einen Führungskanal 96 für die Papierbahn 14 bilden.

Das Faltgerät funktioniert wie folgt. Die zu faltende Papierbahn 14 wird auf einem nicht dargestellten, der Zuführung 10 vorgelagerten Tisch mit ihrem Seitenrand an einer Führungsleiste ausgerichtet, wie dies beispielsweise aus der DE-PS 21 34 898 bekannt ist. Dann wird die Papierbahn 14 in Zuführrichtung Z in den Zuführkanal 12 eingeführt. Sobald der Sensor 92 den vorauslaufenden Rand 94 der Papierbahn 14 erkennt, wird der Antrieb für den Antriebszylinder 22 in Gang gesetzt, wobei dieser im Gegenuhrzeigersinn angetrieben wird. Dabei werden die Halteorgane 68 ebenfalls im Gegenuhrzeigersinn mitgenommen und die Führungsorgane 28, 30 in die untere, in der Figur 1 gezeigt, Endlage verschwenkt. Ebenfalls werden die Förderwalzen 82 in Zuführrichtung Z angetrieben. Durch das weitere Vorschieben der Papierbahn 14 gelangt der vorauslaufende Rand 94 in den Förderspalt 90, worauf die Förderwalzen 82 und die Kugeln 84 die Papierbahn 14 ergreifen und automatisch in Zuführrichtung Z weiterfördern. Dabei gelangt der vorauslaufende Rand 94 in den Bereich zwischen den beiden Faltwalzen 24, 24′ und wird im Stauraum 26 durch die Führungsflächen 44 auf seiner gesamten Breite in den sich verjüngenden Durchlass 42 eingeführt. Der Durchlass 42 wird in diesem Fall durch das obere, das heisst in Umlaufrichtung der Oberfläche 20 hintere, Führungsorgan 28 und die untere, das heisst vordere, Faltwalze 24 gebildet. Infolge des spitzen Winkels α bildet der spaltförmige enge Durchlass 42 für das Einführen der Papierbahn 14 kein Hindernis. Der vorauslaufende Randabschnitt der Papierbahn 94 wird durch die Führungsflachen 44 in Richtung gegen den ersten Falzspalt 18 abgelenkt und so in diesen definiert eingeführt. Der vorauslaufende Randabschnitt der Papierbahn 14 wird von der Oberfläche 20 und der unteren Faltwalze 24 erfasst und gegen den Führungskanal 96 zwischen der Oberfläche 20 und den Führungsschienen 32 des unteren Führungsorganes 30 gefördert. Sobald der vorlaufende Rand 94 den Sensor 92′ erreicht, gibt dieser an die Steuervorrichtung ein Signal ab, wodurch der Antrieb für die Förderwalzen 82 abgeschaltet und ein Faltprogramm gestartet wird. Dieses Faltprogramm gibt nun dem Antrieb des Antriebszylinders 22 vor, wie weit dieser in der einen und in der anderen Umlaufrichtung anzutreiben ist.

Durch das Weiterdrehen des Antriebszylinders 22 im Gegenuhrzeigersinn wird die Papierbahn 14 nachgezogen, wobei die Förderwalzen 82 frei mitdrehen, da der betreffende Freilauf wirksam ist.

Für die nun folgende Richtungsumkehr wird der Antriebszylinder 22 abgebremst und anschliessend im Uhrzeigersinn angetrieben. Infolge dieser neuen Umlaufrichtung der Oberfläche 20 wird die Papierbahn 42 entgegen der Zuführrichtung Z gestossen. Ein Zurückweichen der Papierbahn 14 wird aber durch die Rücklaufsperre 16 verhindert. Dadurch wird der sich im Stauraum 26 befindende Abschnitt der Papierbahn 14 in Richtung gegen den Falzspalt 18′ ausgebuchtet. Mit dem Beginn der Drehung des Antriebszylinders 22 im Uhrzeigersinn werden auch die Halteorgane 68 infolge Reibung zwischen der Oberfläche 20 und den Reibschuhen 78 mitgenommen, um die Führungsorgane 28, 30 in die obere in der Figur 2 gezeigte Endlage zu verschwenken. In diesem Fall wird der Durchlass 42 durch das untere, das heisst in Umlaufrichtung der Oberfläche 20 hintere, Führungsorgan 30 und die obere, das heisst vordere, Falzwalze 24′ gebildet. Durch das damit verbundene Einschwenken der Führungsschienen 32 des unteren Führungsorganes 30 in den Stauraum 26 wird die Ausbuchtung der Papierbahn 14 definiert gegen den oberen Falzspalt 18′ geführt, wobei infolge der Eigensteifigkeit der Papierbahn 14 die beidseits der freien Enden 34 liegenden Abschnitte der Papierbahn 14 zur Mitnahme an die Oberfläche 20 und die obere Faltwalze 24′ angelegt werden. Der so ausgebuchtete Abschnitt der Papierbahn 14 gelangt in den Falzspalt 18′, wo die Papierbahn 14 ein erstes Mal gefaltet wird. Durch Weiterdrehen der Antriebswalze 22 im Uhrzeigersinn, wird die Papierbahn 14 durch die Zuführung 10 hindurch nachgezogen und die beidseits an den gebildeten Falz anschliessenden Abschnitte der Papierbahn 14 werden aneinander angelegt und mit dem Falz voraus in den oberen Führungskanal 96 zwischen der Oberfläche 20 und den Führungsschienen 32 des oberen Führungsorganes 30 hineingefördert.

Bei einer anschliessenden Richtungsumkehr werden die Führungsorgane 28, 30 wieder in die untere Endlage verschwenkt und in analoger Art und Weise wird die Papierbahn 14 ein weiteres Mal gefalzt. Dieser Vorgang wird abwechslungsweise wiederholt, bis die gesamte Papierbahn 14 zickzackförmig gefaltet ist.

Für das Herausfördern der fertig gefalteten Papierbahn 14 aus dem Faltgerät durch den unteren Führungskanal 96 wird der Antriebszylinder 22 im Gegenuhrzeigersinn angetrieben. Befindet sich nach dem Anbringen der letzten Faltung die fertig gefaltete Papierbahn 14 im Bereich des oberen Falzspaltes 18′ und Führungskanales 96, so wird infolge des Verschwenkens der Führungsorgane 28, 30 in die untere Endlage der nun, in Umlaufrichtung gesehen, vorauslaufende Teil der gefalteten Papierbahn 14 im Bereich des Stauraumes 26 durch die Führungsschienen 32 des oberen Führungsorganes 28 in Richtung gegen den unteren Falzspalt 18 geführt. Dadurch wird die Bildung von Ohren oder das erneute Umbiegen des Endbereiches der Papierbahn 14 verhindert, selbst wenn das Ende der Papierbahn 14 dabei in Richtung gegen den Falzspalt 18 geschoben und nicht gezogen wird.

Befindet sich nach einer Richtungsumkehr der Antriebswalze 22 das Ende der Papierbahn 14 im Bereich zwischen den Führungsorganen 28, 30 und der Rücklaufsperre 16, so wird durch das Verschwenken der Führungsorgane 28, 30 trotz des möglichen Zurückweichens des Endabschnittes der Papierbahn 14 entgegen der Zuführrichtung Z die Bildung eines letzten, parallel zu den bereits gebildeten Falzen verlaufenden Falzes ermöglicht.

Durch die Bildung eines engen Durchlasses 42 in beiden Endlagen der Führungsorgane 28, 30 ist es nun auch problemlos möglich, die Papierbahn 14 direkt in den oberen Falzspalt 18 einzuführen, da diese im Bereich des Stauraumes 26 geführt ist. Selbstverständlich ist auch das Ausführen der fertig gefalzten Papierbahn 14 durch den oberen Führungskanal 96 denkbar. Dazu wird der Antriebszylinder 22 im Uhrzeigersinn angetrieben.

Die Faltwalzen 24, 24′ können einstückig und mit umlaufenden Nuten ausgebildet sein, durch welche hindurch die Führungsschienen 32 geführt sind. Selbstverständlich können die Anschläge und Gegenanschläge für das Festlegen beider Endlagen der Führungsorgane 28, 30 an anderen Orten vorgesehen sein. Es ist auch denkbar, dass die Förderwalzen 82 nicht angetrieben sind. Dabei ist die zu faltende Papierbahn 14 von Hand so weit vorzuschieben, bis der vorauslaufende Randbereich in einen Falzspalt 18, 18′ einläuft. Es ist auch denkbar, die Förderwalzen 82 dauernd in Zuführrichtung Z anzutreiben. Dabei entfalten die Führungsorgane 28, 30 nur noch beim Einführen der zu faltenden Papierbahn 14 und zum Ausführen der fertig gefalteten Papierbahn 14 aus dem Faltgerät ihre volle Wirkung.

## Patentansprüche

1. Vorrichtung zum zickzackförmigen Falten einer Papierbahn, mit einer mit einer Rücklaufsperre (16) versehenen Zuführung (10) und mit zwei dieser nachfolgend, je auf der einen und der anderen Seite der Zuführung (10) angeordneten Falzspalten (18,18'), die durch eine, mittels eines Antriebs abwechselnd in der einen und in der anderen Richtung umlaufend antreibbare Oberfläche (20) und je eine Faltwalze (24,24') gebildet sind, wobei die Oberfläche (20) und die Faltwalzen (24,24') einen Stauraum (26) begrenzen, in den hinein, zum Leiten des vorauslaufenden Randes (94) der zugeführten Papierbahn (14) gegen einen der Falzspalten (18,18'), ein Führungsorgan (28;30) von einer Endstellung ausserhalb des Stauraumes (26) in eine Endstellung innerhalb des Stauraumes (26) bewegbar ist, dadurch gekennzeichnet, dass zwei voneinander beabstandete und der Oberfläche (20) gegen die Zuführung (10) benachbart vorgelagerte Führungsorgane (28,30) vorhanden sind, deren einander zugewandte Enden parallel verlaufen und die unmittelbar nach jeder Richtungsumkehr des Antriebs, in der jeweiligen Umlaufrichtung der Oberfläche (20), in diejenige Endstellung verschiebbar sind, in welcher das in Umlaufrichtung jeweils hintere Führungsorgan (28;30) sich innerhalb des Stauraumes (26) befindet, und in dieser Endstellung das hintere Führungsorgan (28,30) zusammen mit der vorderen Faltwalze (24,24') einen spaltförmigen Durchlass (42) für die Papierbahn (14) begrenzt und mit der Oberfläche (20) einen Führungsspalt für die gefaltete Papierbahn (14) bildet, und dass die Führungsorgane (28,30) an ihren einander zugewandten Endbereichen (34) auf der der Zuführung (10) zugewandten Seite Führungsflächen (44) aufweisen, wobei die am jeweils hinteren Führungsorgan (28,30) angeordnete Führungsfläche (44) zusammen mit der jeweils vorderen Faltwalze (24), beim Bilden des Durchlasses (42), einen spitzen Winkel (α) einschliessen, um den vorlaufenden Rand (94) der zugeführten Papierbahn (14) in den betreffenden Falzspalt (18) zu leiten.

2. Vorrichtung nach Anspruch 1, dadurch gekennzeichnet, dass die Führungsorgane (28,30) etwa in Verschieberichtung verlaufende, rechenartig angeordnete Führungsschienen (32) aufweisen, deren freie Enden einander zugewandt und, in Verschieberichtung gesehen, voneinander beabstandet sind und auf zwei parallelen, rechtwinklig zur Verschieberichtung verlaufenden Geraden liegen, und an denen die Führungsflächen (44) ausgebildet sind.

3. Vorrichtung nach Anspruch 1 oder 2, dadurch gekennzeichnet, dass die Faltwalzen (24,24') umlaufende Nuten aufweisen oder durch voneinander beabstandete, auf einer Welle (46,46') sitzende Walzen (48) gebildet sind, und die Führungsschienen (32) durch diese Nuten bzw. zwischen den Walzen (48) hindurchgeführt sind.

4. Vorrichtung nach einem der Ansprüche 1 bis 3, dadurch gekennzeichnet, dass die Führungsorgane (28,30) bzw. die Führungsschienen (32), vorzugsweise zusammen mit der Oberfläche (20) einen dem jeweiligen Falzspalt (18,18') auf der dem Stauraum (26) abgewandten Seite folgenden Führungskanal (96) begrenzen.

5. Vorrichtung nach einem der Ansprüche 1 bis 4, dadurch gekennzeichnet, dass die Führungsorgane (28, 30) durch Reibungsmitnahme von der einen Endstellung in die andere verschiebbar sind.

6. Vorrichtung nach Anspruch 5, dadurch gekennzeichnet, dass die Oberfläche (20) die Mantelfläche eines um seine Achse (36) drehbar gelagerten und mit dem Antrieb wirkverbundenen Zylinders (22) ist, und dass die Führungsorgane (28,30) an einer Halterung (68) angeordnet sind, die um dieselbe Achse (36) schwenkbar gelagert und vorzugsweise mit mindestens einem am Zylinder (22) anliegenden Reibschuh (78) versehen ist.

7. Vorrichtung nach einem der Ansprüche 1 bis 6, dadurch gekennzeichnet, dass die Führungsorgane (28, 30) zwei Anschläge (52, 52') aufweisen,die abwechslungsweise mit zwei die Endstellungen festlegenden Gegenanschlägen (46, 46') zusammenwirken, wobei vorzugsweise die Gegenanschläge an den Faltwalzen bzw. an den diese tragenden Wellen (46, 46') vorgesehen sind.

8. Vorrichtung nach einem der Ansprüche 1 bis 7, dadurch gekennzeichnet, dass die Rücklaufsperre (16) als Förderorgan ausgebildet ist, welches nur zum Einführen der Papierbahn (14) durch den Durchlass (42) in einen ersten Falzspalt (18; 18') förderaktiv ist.

## Claims

1. Apparatus for the concertina folding of a paper web, having a feed (10) equipped with a return stop (16) and having two folding nips (18, 18') which, following the said feed, are arranged respectively on either side of the feed (10), and which are formed by a surface (20) drivable in rotation alternately in one direction and the other by means of a drive and by a respective folding roller (24, 24'), the surface (20) and the folding rollers (24, 24') limiting a build-up space (26), into which a guide member (28; 30) is movable from an end position outside the build-up space (26) into an end position inside the build-up space (26) for the purpose of guiding the leading edge (94) of the fed paper web (14) towards one of the folding nips (18, 18') characterized in that there are two guide members (28, 30) which are spaced from one another and closely precede the surface (20) towards the feed (10) and of which the ends facing one another extend parallel and which, immediately after each reversal of direction of the drive, in the respective direction of rotation of the surface (20), are displaceable into that end position, in which the respective guide member (28; 30) at the rear in the direction of rotation is located inside the build-up space (26), and in this end position the rear guide member (28, 30) limits, together with the front folding roller (24, 24'), a nip-like passage (42) for the paper web (14) and forms with the surface (20) a guide nip for the folded paper web (14), and in that the guide members (28, 30) have, at their end regions (34) facing one another on the side facing the feed (10), guide faces (44), the guide face (44) located on the respective rear guide member (28, 30) forming an acute angle (α) together with the respective front folding roller (24) during the formation of the passage (42), in order to guide the leading edge (94) of the fed paper web (14) into the respective folding nip (18).

2. Apparatus as claimed in Claim 1, characterized in that the guide members (28, 30) have guide rails (32) which extend approximately in the direction of displacement and are arranged in the manner of a rake and the free ends of which face one another and, as seen in the direction of displacement, are spaced from one another and are located on two parallel straight lines extending at right angles to the direction of displacement, and on which the guide faces (44) are formed.

3. Apparatus as claimed in Claim 1 or 2, characterized in that the folding rollers (24, 24') have continuous grooves or are formed by rollers (48) spaced from one another and located on a shaft (46, 46'), and the guide rails (32) are guided through these grooves or between the rollers (48).

4. Apparatus as claimed in one of Claims 1 to 3, characterized in that the guide members (28, 30) or the guide rails (32) limit, preferably together with the surface (20), a guide channel (96) which follows the respective folding nip (18, 18') on the side facing away from the build-up space (26).

5. Apparatus as claimed in one of Claims 1 to 4, characterized in that the guide members (28, 30) are displaceable from one end position to the other as a result of a frictional take-up.

6. Apparatus as claimed in Claim 5, characterized in that the surface (20) is the outer surface of a cylinder (22) mounted rotatably about its axis (36) and connected operatively to the drive, and wherein the guide members (28, 30) are arranged on a mounting (68) which is mounted pivotably about the same axis (36) and which is preferably equipped with at least one friction shoe (78) resting against the cylinder (22).

7. Apparatus as claimed in one of Claims 1 to 6, characterized in that the guide members (28, 30) have two stops (52, 52') which interact alternately with two counterstops (46, 46') determining the end positions, the counterstops preferably being provided on the folding rollers or on the shafts (46, 46') carrying these.

8. Apparatus as claimed in one of Claims 1 to 7, characterized in that the return stop (16) is designed as a conveying member which is active in conveying terms only for introducing the paper web (14) through the passage (42) into a first folding nip (18; 18').

## Revendications

1. Dispositif de pliage en accordéon d'une bande de papier, comportant une alimentation (10) pourvue d'un blocage de retour (16) et comportant deux fentes de pliage (18, 18') venant à la suite de celle-ci, placées chacune sur l'un et l'autre côté de l'alimentation (10), qui sont formées par une surface (20) entraînée en continue au moyen d'un mécanisme d'entraînement, alternativement dans un sens et dans l'autre et chacune par un cylindre de pliage (24, 24'), la surface (20) et les cylindres de pliage (24, 24') délimitant un volume de rangement (26) dans lequel, pour guider le bord (94) avant de la bande de papier (14) alimentée vers l'une des fentes de pliage (18, 18'), un organe de guidage (28 ; 30) peut être déplacé depuis une position de fin de course située à l'extérieur du volume de rangement (26), dans une position de fin de course située à l'intérieur du volume de rangement (26), caractérisé en ce qu'il est prévu deux organes de guidage (28, 30) espacés l'un de l'autre et placés devant la surface (20) au voisinage de celle-ci, vers l'alimentation (10), dont les extrémités tournées les unes vers les autres sont parallèles et qui immédiatement après chaque changement de sens du mécanisme d'entraînement, peuvent être déplacés dans le sens de circulation de la surface (20), dans la position de fin de course dans laquelle l'organe de guidage (28 ; 30) arrière, dans le sens de circulation, se trouve à l'intérieur du volume de rangement (26), et dans cette position de fin de course, l'organe de guidage (28, 30) arrière délimite avec le cylindre de pliage (24, 24') avant, un passage (42) en forme de fente pour la bande de papier (14) et forme avec la surface (20) une fente de guidage pour la bande de papier (14) pliée, et en ce que les organes de guidage (28, 30), dans leurs zones d'extrémité (34) tournées les unes vers les autres, présentent, sur le côté tourné vers l'alimentation (10), des surfaces de guidage (44), la surface de guidage (44) prévue sur l'organe de guidage (28, 30) arrière formant avec le cylindre de pliage (24) avant, lors de la formation du passage (42), un angle aigu (α), afin de guider le bord avant (94) de la bande de papier (14) alimentée dans la fente de pliage (18) concernée.

2. Dispositif selon la revendication 1, caractérisé en ce que les organes de guidage (28, 30) comportent des rails de guidage (32) disposés en râteau, s'étendant dans la direction du déplacement, dont les extrémités libres sont tournées les unes vers les autres et qui, vus dans le sens du déplacement, sont espacés les uns des autres et se situent sur deux lignes droites parallèles, perpendiculaires à la direction de déplacement, et sur lesquels sont formées les surfaces de guidage (44).

3. Dispositif selon les revendications 1 ou 2, caractérisé en ce que les cylindres de pliage (24, 24') comportent des rainures continues ou sont formés par des cylindres (48) espacés les uns des autres, calés sur un arbre (46, 46'), et les rails de guidage (32) traversent ces rainures ou passent entre les cylindres (48).

4. Dispositif selon l'une des revendications 1 à 3, caractérisé en ce que les organes de guidage (28, 30) ou les rails de guidage (32) délimitent, de préférence avec la surface (20), un canal de guidage (96) suivant la fente de pliage (18, 18') respective, sur le côté tourné à l'opposé du volume de rangement (26).

5. Dispositif selon l'une des revendications 1 à 4, caractérisé en ce que les organes de guidage (28, 30) sont déplaçables par entraînement par friction d'une position de fin de course à l'autre.

6. Dispositif selon la revendication 5, caractérisé en ce que la surface (20) est la surface d'enveloppe d'un cylindre (22) monté tournant autour de son axe (36) et relié activement avec le mécanisme d'entraînement, et en ce que les organes de guidage (28, 30) sont placés sur une fixation (68) qui est montée pivotante autour de cet axe (36) et qui est pourvue de préférence d'au moins un patin de friction (78) s'appliquant contre le cylindre (22).

7. Dispositif selon l'une des revendications 1 à 6, caractérisé en ce que les organes de guidage (28, 30) comportent deux butées (52, 52') qui coopèrent alternativement avec deux contre-butées (46, 46') fixant les positions de fin de course, les contre-butées étant prévues de préférence sur les cylindres de pliage ou sur les arbres (46, 46') portant ceux-ci.

8. Dispositif selon l'une des revendications 1 à 7, caractérisé en ce que le blocage de retour (16) est un organe de transport qui n'opère que pour introduire la bande de papier (14) à travers le passage (42) dans une première fente de pliage (18 ; 18').
